# EUROPÄISCHE PATENTSCHRIFT

(11) **EP 0 794 279 B1**
(45) Veröffentlichungstag und Bekanntmachung des Hinweises auf die Patenterteilung: **06.12.2000**
(21) Anmeldenummer: 97103439.2
(22) Anmeldetag: 03.03.1997
(51) Int. Cl.: D06F 67/04

(54) **Verfahren zum Zuführen von Wäschestücken zu einem Bearbeitungsgerät sowie Zuführvorrichtung**
Method and device for feeding pieces of clothes to a processing apparatus
Procédé et dispositif pour amener des pièces de linge à un appareil de traitement

(30) Priorität: 08.03.1996 CH 61096
(43) Veröffentlichungstag der Anmeldung: 10.09.1997
(73) Patentinhaber: Jensen AG Burgdorf, 3400 Burgdorf (CH)
(72) Erfinder: Rauch, Martin, 3415 Hasle-Rüeggsau (CH); Jensen, Jörn Munch, 3006 Bern (CH)
(74) Vertreter: Wagner, Wolfgang, Dr. Phil., Dipl.-Phys.

(56) Entgegenhaltungen:
- EP-A- 0 053 562
- DE-A- 3 320 404
- DE-A- 4 202 380
- US-A- 4 106 227

## Beschreibung

Die Erfindung betrifft ein Verfahren zum Zuführen von Wäschestücken zu einem Bearbeitungsgerät gemäss dem Oberbegriff des Anspruchs 1 sowie eine Zuführvorrichtung gemäss dem Oberbegriff des Anspruchs 10. Verfahren und Zuführvorrichtungen der angesprochenen Art werden benutzt, um Wäschestücke zu spreizen und in dieser Form einer Mangel, Faltmaschine o. dgl. zur Bearbeitung zuzuleiten.

Es ist eine Zuführvorrichtung bekannt (JENSEN JENFEED CENTRAFIN), welche zwischen einer einbahnigen Arbeitsweise für grosse Wäschestücke und einer mehrbahnigen für die gleichzeitige Bearbeitung von zwei kleineren Wäschestücken umschaltbar ist. Für die Eingabe mittels Klammern müssen die Wäschestücke jedoch vorsortiert werden, da jeweils nur eine von zwei Verfahrensweisen eingestellt werden kann, bei der die Klammern das Wäschestück bezüglich der gesamten Bahnbreite bzw. bezüglich einer Bahnhälfte zentrieren und dasselbe anschliessend auf einen Zuführförderer aufgelegt wird. Das Gleiche gilt für die aus der DE-A-33 20 404 bekannte Vorrichtung, welche durch umstellbare Anschläge auf Einmittung bezüglich der gesamten Bahn und Einmittung bezüglich einer Teilbahn einstellbar ist.

Es ist auch bekannt, Zuführvorrichtungen etwa im Hinblick auf die Zentrierung des jeweiligen Wäschestücks so auszubilden, dass dessen Breite bestimmt werden kann. So zeigt DE-A-42 02 380 einen unterhalb der äusseren Klammer eines Klammerpaares angeordneten Hebel, unter welchem die Vorderkante des Wäschestückes durchgezogen wird, so dass er bei Straffung derselben angehoben und eine Berechnung der Breite des Wäschestücks, d. h. der Länge seiner Vorderkante aus der Position des Hebels und der Position der inneren Klammer nach dem pythagoreischen Lehrsatz ausgelöst wird. Die erforderlichen Vorrichtungen komplizieren jedoch die Zuführvorrichtung beträchtlich und erschweren auch das Spreizen des Wäschestücks. Die erforderliche Berechnung erfordert eine spezielle Ausrüstung und kann unerwünschte Verzögerungen verursachen.

Aus der US-A-4 106 227 ist es bei einer Zuführvorrichtung mit drei Klammerpaaren bekannt, das Ende jedes Wäschestücks, das jeweils zentriert und automatisch auf einen Zuführförderer aufgelegt wird, mittels Sensoren festzustellen, worauf das nächste Wäschestück auf den Zuführförderer aufgelegt wird.

Eine verhältnismässig einfache Bestimmung der Breite des Wäschestücks ist aus der EP-A-0 053 562 bekannt. Bei dieser gattungsgemässen Vorrichtung mit zwei in der Grundstellung seitlich angeordneten Klammerpaaren wird jeweils die Position der inneren Klammer überwacht, während die äussere Klammer mittels eines Schalters daraufhin überprüft wird, ob sie sich in der Grundstellung befindet. Ist das Wäschestück durch die Bewegung der inneren Klammer gespreizt, wird die äussere Klammer aus der Grundstellung gezogen. Aus der Position der inneren Klammer zu diesem Zeitpunkt wird die Breite des Wäschestücks bestimmt. Diese Vorgehensweise hat den Nachteil, dass im Moment, in welchem die Bewegung der äusseren Klammer einsetzt, die Vorderkante des Wäschestücks sehr straff gespannt und meist etwas gedehnt ist. Wird die äussere Klammer gleich parallel zur inneren Klammer mitbewegt, wie dies bei der gattungsgemässen Vorrichtung der Fall ist, so wird das Wäschestück in diesem Zustand aufgelegt und weiterbearbeitet, wodurch es mechanisch stark belastet wird. Würde dagegen die Dehnung rückgängig gemacht, so würde dadurch die Messung der Breite verfälscht.

Aufgabe der Erfindung ist es, ein Verfahren anzugeben, bei welchem die Klammerbewegungen so gesteuert werden, dass jedes Wäschestück gemäss seiner Breite und dem vorhandenen Platz derart abgelegt wird, dass keine Ueberlappungen entstehen und ein hoher Durchsatz erzielt wird. Ausserdem soll eine Zuführvorrichtung angegeben werden, welche es mit einfachen Mitteln erlaubt, die Breite eines Wäschestücks in demjenigen Zustand, in dem es auf den Zuführförderer aufgelegt wird, rasch und sicher zu bestimmen, ohne dass dasselbe mit straff gespannter, gedehnter Vorderkante aufgelegt werden müsste.

Diese Aufgabe wird durch die Erfindung, wie sie in den Ansprüchen gekennzeichnet ist, gelöst.

Die Erfindung schafft ein Verfahren, mit welchem ohne Vorsortierung Wäschestücke unterschiedlicher Grösse und Ausrichtung mit hohem Durchsatz einer Bearbeitungsvorrichtung zugeführt werden können. Die Bedienung ist trotzdem sehr einfach und erfordert keine besondere Aufmerksamkeit.

Die erforderliche Bestimmung der Breite eines Wäschestücks wird bei der erfindungsgemässen Zuführvorrichtung mit einfachen, kostengünstigen Mitteln und ohne jede Behinderung des Spreizens des Wäschestücks erreicht. Die auf die Vorderkante desselben einwirkenden Kräfte sind dabei gut kontrollierbar und das Wäschestück wird keinen grossen mechanischen Belastungen ausgesetzt.

Im folgenden wird die Erfindung anhand von Figuren, welche lediglich ein Ausführungsbeispiel darstellen, näher erläutert. Es zeigen
- Fig. 1a: eine schematische Seitenansicht der erfindungsgemässen Zuführvorrichtung während einer ersten Phase des erfindungsgemässen Verfahrens,
- Fig. 1b: eine Seitenansicht entsprechend Fig. 1a während einer zweiten Phase des erfindungsgemässen Verfahrens,
- Fig. 2a: einen Draufblick auf die Spreizvorrichtung der erfindungsgemässen Zuführvorrichtung,
- Fig. 2b: eine Vorderansicht der Spreizvorrichtung gemäss Fig. 2a,
- Fig. 3a: eine Vorderansicht einer Klammer der Spreizvorrichtung gemäss Fig. 2a,b und
- Fig. 3b: eine Seitenansicht der Klammer gemäss Fig. 3a.

Die Zuführvorrichtung weist (Fig. 1a) einen Zuführförderer 1 auf mit einem ersten Bandförderer 3, welcher eine Reihe nebeneinander angeordneter gelochter Förderbänder, die über Rollen 2a-d geführt sind, umfasst sowie eine in der Nähe seiner Vorderkante angeordnete Unterdruckkammer 4, welche mit einer nicht dargestellten Saugleitung verbunden ist und an der Oberseite, über welche die Förderbänder geführt sind, offen ist. In der Unterdruckkammer 4 sind ausserdem zwei nach oben gerichtete z. B. optische Sensoren zur Ueberwachung der Belegung des Zuführförderers 1 mit Wäschestücken längs einer Ueberwachungslinie nebeneinander angeordnet, jeder etwa in der Mitte einer Bahnhälfte (nicht dargestellt). An den ersten Bandförderer 3 schliesst ein zweiter Bandförderer 5 an mit über zwei Rollen 6a,b geführten unteren Bändern 7 und über drei Rollen 8a-c geführten oberen Bändern 9. Unterhalb des ersten Bandförderers 3 ist eine Saugvorrichtung 10 angeordnet mit einem unterhalb der Vorderkante desselben liegenden Saugschlitz 11.

Vor dem Zuführförderer 1 ist parallel zur Vorderkante des ersten Bandförderers 3 eine Spreizvorrichtung 12 (s. Fig. 2a,b, Abdeckungs- und andere Teile sind weggelassen) angeordnet mit (Fig. 2b) zwei Paaren 13a,b von pneumatisch betätigten längs einer Verfahrstrecke quer zur Förderrichtung verfahrbaren Klammern, jeweils einer inneren ersten Klammer 14 und einer äusseren zweiten Klammer 14' (in Fig. 2a weggelassen). Das linke Klammerpaar 13a wird über einen Riemen 15a von einem Elektromotor 16a angetrieben, über dessen Treibrad 17 der Zahnriemen 15a als Hüllglied geführt ist. Er läuft ausserdem über einen Drehgeber 18a, welcher auf diese Weise die Position der ersten Klammer 14 des linken Klammerpaares 13a überwacht, welche mit dem Zahnriemen 15a fest verbunden ist. Ein als induktiver Näherungsschalter ausgeführter Positionssensor 19a überwacht, ob sich die zweite Klammer 14' in der Grundstellung befindet oder nicht. Etwas nach innen versetzt - vorzugsweise um nicht mehr als 50 cm - ist ein gleichartiger Synchronisationssensor 20a angeordnet, welcher den Durchgang der zweiten Klammer 14' registriert.

Der Antrieb des rechten Klammerpaares 13b ist mit einem Zahnriemen 15b, einem Elektromotor 16b, einem Drehgeber 18b, einem Positionssensor 19b und einem Synchronisationssensor 20b gleich aufgebaut.

Hinter der Spreizvorrichtung 12 ist (Fig. 1a,b) eine sich über die ganze Breite des Zuführförderers 1 erstreckende Auflegeleiste 21 vorgesehen, welche als Saugleiste ausgebildet ist mit einer an der Oberseite gelochten, über ein schaltbares Ventil mit einer Saugleitung verbundenen Unterdruckkammer 22 (Fig. 1b). Die Auflegeleiste 21 ist in der Mitte in zwei Hälften geteilt, die jedoch aneinandergekuppelt werden können.

Die Auflegeleiste 21 im Ganzen oder auch jede ihrer Hälften für sich ist in Förderrichtung zwischen einer in Fig. 1a gezeigten vorderen Aufnahmeposition und einer aus Fig. 1b ersichtlichen hinteren Auflegeposition, in welcher sie hinter der Unterdruckkammer 4 des ersten Bandförderers 3 liegt, verfahrbar. Zugleich ist sie mittels eines Pneumatikzylinders 23 um eine horizontale Achse begrenzt schwenkbar.

Wie am besten aus Fig. 3a,b, in welchen die zweite Klammer 14' des linken Klammerpaares 13a dargestellt ist, ersichtlich, umfasst dieselbe einen über einen Anschluss 24 pneumatisch betätigbaren oberen Klemmbacken 25 und einen feststehenden unteren Gegenbacken 26, welche an einem Laufwagen 27 aufgehängt sind. Der Laufwagen 27 trägt auf einer Grundplatte 28 ein oberes Rollenpaar 29a,b (die hinter der Grundplatte 28 liegenden Teile sind in Fig. 2b durchgezogen dargestellt) und ein unteres Rollenpaar 30a,b, welche eine sich über die ganze Breite der Spreizvorrichtung 12 erstreckende Schiene 31 (Fig. 3b) von oben bzw. von unten berühren und auf ihr abrollen. An der Grundplatte 28 sind beidseits Anschläge 32 (Fig. 3a) befestigt und am oberen Rand ein Kontaktwinkel 33, auf welchen der Positionssensor 19a und der Synchronisationssensor 20a (Fig. 2b) ansprechen.

Die erste Klammer 14 und die zweite Klammer 14' sind im wesentlichen gleich aufgebaut. Während jedoch die erste Klammer 14 fest mit dem Zahnriemen 15a, und zwar mit seinem oberen Abschnitt, verbunden ist, ist die zweite Klammer 14' an denselben ankuppelbar. Dazu trägt die Grundplatte 28 als Kupplungseinrichtung einen ersten Pneumatikzylinder 34, an dessen Kolben ein Klemmteil befestigt ist, welches mit einem Gegenhalter 35 zusammenwirkt, indem der Zahnriemen 15a durch das Klemmteil gegen den Gegenhalter 35 geklemmt wird. Eine weitere, mit einem Pneumatikzylinder 36 und einem Gegenhalter 37 gleich aufgebaute Kupplungseinrichtung kann dazu verwendet werden, die zweite Klammer 14' an den unteren Abschnitt des Zahnriemens 15a anzukuppeln. Dadurch können die beiden Klammern 14, 14' bei Bedarf auch gegenläufig bewegt werden.

Im folgenden wird das erfindungsgemässe Verfahren anhand der Figuren erläutert. Dabei wird gemäss dem geschilderten Aufbau der Zuführvorrichtung der verhältnismässig einfache Fall behandelt, dass die Zuführvorrichtung entweder mit einem breiten Wäschestück belegt wird oder mit höchstens zwei schmalen, die jeweils nicht mehr als höchstens die Hälfte der Breite des Zuführförderers 1 benötigen.

Ein Wäschestück wird manuell den Klammern 14, 14' etwa des linken Klammerpaares 13a zugeführt und erfasst, indem in die Klammern 14, 14' Ecken, welche eine Vorderkante des Wäschestücks begrenzen, eingeführt und von denselben automatisch geklemmt werden. Anschliessend wird überprüft, ob der linke der beiden in der Unterdruckkammer 4 angeordneten Sensoren Belegung der linken Bahnhälfte feststellt. Ist dies der Fall, bleibt die erste Klammer 14 in der Ausgangsstellung. Sobald der Sensor feststellt, dass keine Belegung vorliegt, wird der Elektromotor 16a in Gang gesetzt und verfährt die erste Klammer 14 rasch nach rechts. Zeigt der rechte Sensor Belegung der rechten Bahnhälfte an, wird die erste Klammer höchstens bis an die Grenze der linken Bahnhälfte verfahren.

Ist das Wäschestück jedoch schmal, so wird längst vor Erreichen dieser Position dessen Vorderkante gespannt und die zweite Klammer 14' entgegen einer Rückhaltekraft aus der Ausgangsstellung gezogen, worauf der Positionssensor 19a anspricht. Daraufhin wird die Geschwindigkeit des Riemens 15a und damit der ersten Klammer 14 sofort reduziert, so dass die zweite Klammer 14' etwas aufholt und die Vorderkante des Wäschestücks sich entspannt. Darauf wird der Pneumatikzylinder 34 betätigt und die Geschwindigkeit des Riemens 15a und damit der Klammern 14, 14' erhöht. Sobald die zweite Klammer 14' den Synchronisationssensor 20a erreicht, wird aus der Differenz der Position der ersten Klammer 14 und der mit der Position des Synchronisationssensors 20a übereinstimmenden Position der zweiten Klammer 14' die Breite des Wäschestücks bei entspannter Vorderkante bestimmt. Falls sich ergeben hat, dass das Wäschestück nur die linke Bahnhälfte benötigt, wird es bezüglich derselben eingemittet und auf den ersten Bandförderer 3 aufgelegt.

Erreicht dagegen die erste Klammer 14 die Grenze der linken Bahnhälfte, ohne dass der Positionssensor 19a angesprochen hätte oder ergibt die Bestimmung der Breite des Wäschestücks, dass dieselbe über die Breite der linken Bahnhälfte hinausgeht, so wird die erste Klammer 14 bzw. das Klammerpaar 13a gegebenenfalls angehalten, bis der rechte Sensor keine Belegung mehr feststellt. Dann wird das Wäschestück bezüglich der ganzen Bahn eingemittet und auf den ersten Bandförderer 3 aufgelegt. Ist die rechte Bahnhälfte von vornherein nicht belegt, so kann auch die erste Klammer 14 von vornherein über die Grenze der linken Bahnhälfte hinaus verfahren und das Wäschestück bezüglich der ganzen Bahn eingemittet und aufgelegt werden.

Zum Auflegen werden die Klammern 14, 14' gelöst und weichen nach aussen aus, so dass (Fig. 1a) der vorderste Bereich des Wäschestücks auf die Auflegeleiste 21, welche sich in ihrer vorderen Aufnahmeposition befindet, zu liegen kommt, wo er von der Unterdruckkammer 22 angesaugt und festgehalten wird. Anschliessend wird je nachdem die Auflegeleiste 21 oder die linke Hälfte derselben mit einer Geschwindigkeit, die grösser ist als die Fördergeschwindigkeit des ersten Bandförderers 3, in ihre hintere Auflegeposition (Fig. 1b) verfahren, wobei die Unterdruckkammer 22 gegen den ersten Bandförderer 3 geschwenkt und in der Auflegeposition schliesslich ausgeschaltet wird, so dass die Vorderkante des Wäschestücks an einer Auflegestelle auf den Bandförderer 3 fällt. Der Unterschied in den Geschwindigkeiten des ersten Bandförderers 3 und der Auflegeleiste 21 wird bei der Bestimmung des Zeitpunkts, in welchem auf dem ersteren genügend Platz zur Verfügung steht, durch eine feste Verzögerung berücksichtigt.

Der hintere Teil des Wäschestücks wird dabei am Saugschlitz 11 von der Saugvorrichtung 10 eingesaugt. Durch das Vorziehen des Wäschestücks mit höherer Geschwindigkeit und durch die Einwirkung der Unterdruckkammer 4 des ersten Bandförderers 3 sowie der Saugvorrichtung 10 wird das Wäschestück gestreckt und dafür gesorgt, dass es keine Querfalten wirft. Das Wäschestück wird vom ersten Bandförderer 3 dem zweiten Bandförderer 5 und von diesem schliesslich einem Bearbeitungsgerät, z. B. einer Mangel oder einer Faltmaschine zugeführt, während die Auflegeleiste 21 rasch wieder in ihre Aufnahmeposition verfahren wird.

Die beschriebene Vorgehensweise zeigt nur ein verhältnismässig einfaches Beispiel, das bezüglich des apparativen und Steuerungsaufwands besonders geringe Anforderungen stellt. Die Belegung kann bezüglich des Durchsatzes jedoch weitergehend optimiert werden. So ist eine kontinuierliche Ueberwachung der Belegung und ihrer Aenderungen und eine Zwischenspeicherung des jeweiligen Zustands möglich, aufgrund welcher nach der Bestimmung der Breite des Wäschestücks jeweils die z. B. der Ausgangsstellung des jeweiligen Klammerpaares nächstliegende für das Wäschestück ausreichende Lücke bestimmt und die Klammern in den Bereich dieser Lücke verfahren werden.

Die Zahl der in der Länge überlappend nebeneinander aufgelegten Wäschestücke ist dabei prinzipiell nur durch die Auflösung nach der Breite, mit der die Belegung des ersten Bandförderers 3 überwacht wird, begrenzt. Diese kann durch die Anordnung einer grösseren Zahl von Sensoren längs der Ueberwachungslinie vergrössert werden oder dadurch, dass etwa bei einem Abstand zwischen benachbarten Sensoren, der knapp unter der minimalen zu erwartenden Breite von Wäschestücken liegt, die Positionen der Klammern beim Auflegen des Wäschestücks zur genaueren Positionsbestimmung herangezogen werden und die Sensoren nur der Ueberwachung bezüglich der Länge dienen.

Daneben ist es auch möglich, ausschliesslich die Klammerpositionen beim Auflegen zu überwachen und Annahmen über die maximale Länge der Wäschestücke - absolut oder abhängig von der jeweiligen Breite - zu treffen und auf Sensoren zu verzichten.

Die Wäschestücke können auch jeweils, etwa im Hinblick auf die folgende Bearbeitung, nur auf bestimmte Teilbahnen oder Zusammenfassungen benachbarter Teilbahnen aufgelegt oder bezüglich derselben positioniert, z. B. eingemittet werden.

In jedem Fall ist stets die Bestimmung der Breite des Wäschestücks - je nach den Umständen mit grösserer oder geringerer Genauigkeit - erforderlich. Für eine einigermassen genaue Bestimmung der Breite eignet sich dabei eine Einrichtung wie die oben beschriebene mit einem Positionsmesssystem für die Bestimmung der Positionen der Klammern, wobei die zweite Klammer nur durch einen Sensor daraufhin überwacht werden muss, ob sie sich in einer bestimmten Position befindet oder nicht, besonders gut, da sie sowohl apparativ als auch was die Auswertung der Signale betrifft, sehr einfach ist und keine störenden Auswirkungen auf den Spreizvorgang hat.

Eine derartige Einrichtung zum Bestimmen der Breite des Wäschestücks kann auch im Rahmen bekannter Verfahren eingesetzt werden, bei denen beispielsweise nur eine Einmittung der Wäschestücke bezüglich der ganzen Bahn durchgeführt wird. Die Rückhaltekraft, mit der die zweite Klammer in der Ausgangsstellung festgehalten wird, kann z. B. nach der Art der Wäschestücke eingestellt oder auch, eventuell zusätzlich, nach ihrer Breite gesteuert werden.

## Patentansprüche

1. Verfahren zum Zuführen von Wäschestücken zu einem Bearbeitungsgerät mittels eines Zuführförderers (1) und einer in Förderrichtung vor demselben angeordneten Spreizeinrichtung (12) mit mindestens einem Klammerpaar (13a, 13b) von längs einer Verfahrstrecke quer zur Förderrichtung verfahrbaren Klammern (14, 14'), wobei jeweils zwei benachbarte Ecken eines Wäschestückes von den Klammern (14, 14') eines Klammerpaares (13a, 13b) in einer Ausgangsstellung derselben erfasst und die Klammern (14, 14') bis zur Spreizung einer zwischen den Ecken liegenden Vorderkante des Wäschestückes auseinandergefahren und auf der Verfahrstrecke positioniert werden, und anschliessend durch Oeffnen der Klammern (14, 14') das Wäschestück freigegeben und dasselbe mindestens mit einem an die Vorderkante anschliessenden Bereich auf den Zuführförderer (1) aufgelegt wird, **dadurch gekennzeichnet, dass** jeweils vor der Freigabe des Wäschestücks automatisch
- die Belegung des Zuführförderers (1) überprüft wird,
- bei der Spreizung desselben die Breite des Wäschestückes in der Richtung der Verfahrstrecke festgestellt wird und
- eine ausreichende Lücke in der Belegung des Zuführförderers (1), welche die Breite des Wäschestückes mindestens erreicht, gesucht und die Klammern (14, 14') derart verfahren werden, dass sie nach Auffinden derselben bei gespreiztem Wäschestück innerhalb der ausreichenden Lücke positioniert sind.

2. Verfahren nach Anspruch 1, **dadurch gekennzeichnet, dass** bei Vorhandensein mehrerer ausreichender Lücken die Klammern (14, 14') innerhalb derjenigen positioniert werden, die ihrer Ausgangsstellung am nächsten liegt.

3. Verfahren nach Anspruch 1 oder 2, **dadurch gekennzeichnet, dass** die Vorderkante des Wäschestücks jeweils vor dem Auflegen auf den Zuführförderer (1) mit die Fördergeschwindigkeit überschreitender Geschwindigkeit zu einer Auflegestelle desselben vorgeschoben wird.

4. Verfahren nach einem der Ansprüche 1 bis 3, **dadurch gekennzeichnet, dass** die Ueberprüfung der Belegung des Zuführförderers (1) über dessen ganze Breite und im wesentlichen kontinuierlich durch eine Ueberwachungseinrichtung erfolgt.

5. Verfahren nach Anspruch 3 oder 4, **dadurch gekennzeichnet, dass** die Ueberprüfung der Belegung des Zuführförderers (1) jeweils an einer bezüglich der Förderrichtung vor der Auflegestelle liegenden festen Position des Zuführförderers erfolgt und daraus jeweils das Vorhandensein einer ausreichenden Lücke an derselben zu einem Auflegezeitpunkt vorausbestimmt wird.

6. Verfahren nach einem der Ansprüche 2 bis 5, **dadurch gekennzeichnet, dass** zur Suche einer ausreichenden Lücke jeweils eine erste Klammer (14) eines Klammerpaares (13a, 13b) verfahren wird, bis eine mit ihrer Position übereinstimmende freie Stelle gefunden ist und anschliessend jeweils soweit weiterverfahren wird, als der Zuführförderer (1) frei ist, bis der Abstand der ersten Klammer (14) von der besagten freien Stelle mindestens die Breite des Wäschestücks erreicht.

7. Verfahren nach einem der Ansprüche 1 bis 6, **dadurch gekennzeichnet, dass** neben ihrer Breite als zusätzliches Kriterium dafür, dass eine Lücke eine ausreichende Lücke darstellt, berücksichtigt wird, ob sie innerhalb eines bestimmten Intervalls oder innerhalb eines von mehreren bestimmten Intervallen der Verfahrstrecke liegt.

8. Verfahren nach einem der Ansprüche 1 bis 7, **dadurch gekennzeichnet, dass** bis zur Spreizung der Vorderkante jeweils nur eine erste Klammer (14) des Klammerpaares (13a, 13b) verfahren wird und Spreizung festgestellt wird, wenn die zweite Klammer (14') entgegen einer Rückhaltekraft durch die Einwirkung des Wäschestücks aus ihrer Ausgangsstellung gezogen wurde.

9. Verfahren nach Anspruch 8, **dadurch gekennzeichnet, dass** die Breite des Wäschestücks aus der Differenz der Positionen der ersten Klammer (14) und der zweiten Klammer (14') bestimmt wird, wenn die zweite Klammer (14') eine gegenüber ihrer Ausgangsposition versetzte Position erreicht.

10. Zuführvorrichtung zur Durchführung des Verfahrens nach einem der Ansprüche 1 bis 9, mit einem Zuführförderer (1) und einer Spreizeinrichtung (12) mit mindestens einem Klammerpaar (13a, 13b) von Klammern (14, 14') zum Fassen der Ecken eines Wäschstücks und Freigeben desselben, welche mittels einer Antriebseinrichtung längs einer in Förderrichtung dem Zuführförderer (1) vorgeordneten, quer zu derselben sich erstreckenden Verfahrstrecke verfahrbar sind sowie mit einem Positionsmessystem zur Ueberwachung der Position jeweils mindestens einer ersten Klammer (14) eines jeden Klammerpaares (13a, 13b), wobei eine zweite Klammer (14') eines jeden Klammerpaares (13a, 13b) mit der Antriebseinrichtung nicht oder lösbar Verbunden ist, **dadurch gekennzeichnet, dass** die Spreizeinrichtung (12) zu jedem Klammerpaar (13a, 13b) einen Synchronisationssensor (20a, 20b) aufweist zur Ueberwachung der Position der zweiten Klammer (14') des Klammerpaares (13a, 13b) darauf, ob sie sich in einer bestimmten, gegenüber ihrer Ausgangsstellung versetzten Position befindet oder nicht.

11. Zuführvorrichtung nach Anspruch 10, **dadurch gekennzeichnet, dass** die Spreizeinrichtung (12) zu jedem Klammerpaar (13a, 13b) einen Positionssensor (19a, 19b) aufweist, welcher die zweite Klammer (14') daraufhin überwacht, ob sie sich in der Ausgangsstellung befindet oder nicht.

12. Zuführvorrichtung nach Anspruch 10 oder 11, **dadurch gekennzeichnet, dass** der Synchronisationssensor (20a, 20b) und gegebenenfalls der Positionssensor (19a, 19b) jeweils als Näherungsschalter ausgebildet sind.

13. Zuführvorrichtung nach einem der Ansprüche 10 bis 12, **dadurch gekennzeichnet, dass** sie eine Ueberwachungseinrichtung zur Ueberwachung der Belegung des Zuführförderers (1) umfasst, welche geeignet ist, an mindestens einer Position die momentane Belegung des Zuführförderers (1) längs einer quer zur Förderrichtung verlaufenden Ueberwachungslinie zu erfassen.

14. Zuführvorrichtung nach Anspruch 13, **dadurch gekennzeichnet, dass** die Ueberwachungseinrichtung mindestens eine Gruppe von zwei oder mehr Sensoren umfasst, welche längs der Ueberwachungslinie verteilt sind.

15. Zuführvorrichtung nach einem der Ansprüche 10 bis 14, **dadurch gekennzeichnet, dass** die Antriebseinrichtung zu jedem Klammerpaar (13a, 13b) ein längs der Verfahrstrecke antreibbares Hüllglied umfasst und die zweite Klammer (14') jeweils mit einer Kupplungseinrichtung fest verbunden ist, mittels welcher sie an das Hüllglied lösbar angekuppelt werden kann.

16. Zuführvorrichtung nach Anspruch 15, **dadurch gekennzeichnet, dass** die Kupplungseinrichtung ein gegen das Hüllglied verschiebbares Klemmteil und einen auf der Gegenseite des Hüllglieds angeordneten Gegenhalter (35, 37) umfasst.

17. Zuführvorrichtung nach Anspruch 16, **dadurch gekennzeichnet, dass** das Klemmteil an einem Kolben eines Pneumatikzylinders (34, 36) befestigt ist.

18. Zuführvorrichtung nach einem der Ansprüche 15 bis 17, **dadurch gekennzeichnet, dass** eine erste Klammer (14) eines jeden Klammerpaares (13a, 13b) jeweils fest mit dem Hüllglied verbunden ist.

19. Zuführvorrichtung nach einem der Ansprüche 15 bis 18, **dadurch gekennzeichnet, dass** das Positionsmessystem jeweils einen Drehgeber (18a, 18b) umfasst, welcher die Position des Hüllglieds überwacht.

## Claims

1. Method for feeding pieces of linen to a processing apparatus by means of a feed conveyor (1) and a spreading device (12) arranged in the conveying direction of said feed conveyor and having at least one pair (13a, 13b) of clamps, comprising clamps (14, 14') movable along a travel zone transversely to the conveying direction, in each case two adjacent corners of a piece of linen being gripped by the clamps (14, 14') of a pair (13a, 13b) of clamps in the starting position thereof and the clamps (14, 14') being moved apart until a front edge of a piece of linen which is present between the corners is spread and said clamps being positioned along the travel zone, and the piece of linen then being released by opening the clamps (14, 14') and at least that region of said piece of linen which is adjacent to the front edge being laid down on the feed conveyor (1), **characterized in that** automatically, in each case before the piece of linen is released
- the occupation of the feed conveyor (1) is checked,
- the width of the piece of linen in the direction of the travel zone is determined when said piece of linen is spread and
- a sufficient gap in the occupation of the feed conveyor (1), which is at least the width of the piece of linen, is searched for and the clamps (14, 14') are moved in such a way that, after said gap has been found, they are positioned within the sufficient gap with spread piece of linen.

2. Method according to Claim 1, **characterized in that**, when a plurality of sufficient gaps are present, the clamps (14, 14') are positioned within those which are closest to their starting position.

3. Method according to Claim 1 or 2, **characterized in that**, in each case before being laid down on the feed conveyor (1), the front edge of the piece of linen is advanced, at a speed exceeding the conveying speed, to a lay-down position of said piece of linen.

4. Method according to any of Claims 1 to 3, **characterized in that** the checking of the occupation of the feed conveyor (1) is effected over its entire width and essentially continuously by a monitoring device.

5. Method according to Claim 3 or 4, **characterized in that** the checking of the occupation of the feed conveyor (1) is effected in each case at a fixed feed conveyor position located before the lay-down position, relative to the conveying direction, and in each case the presence of a sufficient gap therein at a lay-down time is predetermined therefrom.

6. Method according to any of Claims 2 to 5, **characterized in that**, for searching for a sufficient gap, in each case a first clamp (14) of a pair (13a, 13b) of clamps is moved until a free place corresponding to its position has been found and in each case is then moved on as long as the feed conveyor (1) is free, until the distance from the first clamp (14) to said free place reaches at least the width of the piece of linen.

7. Method according to any of Claims 1 to 6, **characterized in that** in addition to its width, whether it is present within a specific interval or within one of a plurality of specific intervals of the travel zone is taken into account as an additional criterion for a gap being a sufficient gap.

8. Method according to any of Claims 1 to 7, **characterized in that** in each case only one first clamp (14) of the pair (13a, 13b) of clamps is moved until spreading of the front edge, and spreading is detected if the second clamp (14') is pulled out of its starting position, against a retaining force, by the action of the piece of linen.

9. Method according to Claim 8, **characterized in that** the width of the piece of linen is determined from the difference between the positions of the first clamp (14) and of the second clamp (14') when the second clamp (14') reaches a position offset from the starting position.

10. Feed device for carrying out the method according to any of Claims 1 to 9, having a feed conveyor (1) and a spreading device (12) comprising at least one pair (13a, 13b) of clamps (14, 14') for gripping corners of a piece of linen and releasing them, which can be moved by means of a drive device along a travel zone arranged upstream in the conveying direction of the feed conveyor (1) and extending transversely relative to said direction, and comprising a position measuring system for monitoring the position of, in each case, at least one first clamp (14) of each pair (13a, 13b) of clamps, a second clamp (14') of each pair (13a, 13b) of clamps being not connected or detachably connected to the drive device, **characterized in that** the spreading device (12) has a synchronization sensor (20a, 20b) for each pair (13a, 13b) of clamps, for monitoring the position of the second clamp (14') of the pair (13a, 13b) of clamps to determine whether or not it is in a specific position offset from the starting position.

11. Feed device according to Claim 10, **characterized in that** the spreading device (12) has, for each pair (13a, 13b) of clamps, a position sensor (19a, 19b) which monitors the second clamp (14') to determine whether or not it is in the starting position.

12. Feed device according to Claim 10 or 11, **characterized in that** the synchronization sensor (20a, 20b) and optionally the position sensor (19a, 19b) are each in the form of proximity switches.

13. Feed device according to any of Claims 10 to 12, **characterized in that** it comprises a monitoring device for monitoring the occupation of the feed conveyor (1), which monitoring device is suitable for detecting, in at least one position, the instantaneous occupation of the feed conveyor (1) along a monitoring line running transversely to the conveying direction.

14. Feed device according to Claim 13, **characterized in that** the monitoring device comprises at least one group of two or more sensors which are distributed along the monitoring line.

15. Feed device according to any of Claims 10 to 14, **characterized in that** the drive device for each pair (13a, 13b) of clamps comprises an envelope element driveable along the travel zone, and the second clamp (14') is firmly connected in each case to a coupling means, by means of which it can be detachably coupled to the envelope element.

16. Feed device according to Claim 15, **characterized in that** the coupling means comprises a clamp part displaceable towards the envelope element and an opposite holding device (35, 37) arranged on the opposite side of the envelope element.

17. Feed device according to Claim 16, **characterized in that** the clamp part is fastened to a piston of a pneumatic cylinder (34, 36).

18. Feed device according to any of Claims 15 to 17, **characterized in that** a first clamp (14) of each pair (13a, 13b) of clamps is in each case firmly connected to the envelope element.

19. Feed device according to any of Claims 15 to 18, **characterized in that** the position measuring system comprises in each case a shaft encoder (18a, 18b) which monitors the position of the envelope element.

## Revendications

1. Procédé pour amener des pièces de linge à un appareil de traitement, au moyen d'un transporteur d'amenée (1) et d'un dispositif écarteur (12) disposé en amont de celui-ci dans la direction de transport, équipé d'au moins une paire de pinces (13a, 13b) constituées de pinces (14, 14') déplaçables le long d'une course de déplacement, transversalement par rapport à la direction de transport, chaque fois deux angles voisins d'une pièce de linge étant saisis par les pinces (14, 14') d'une paire de pinces (13a, 13b), en une position initiale de celles-ci, et les pinces (14, 14') étant éloignées l'une de l'autre jusqu'à écartement d'un bord avant, situé entre les angles, de la pièce de linge et positionnée sur la course de déplacement, et la pièce de linge étant ensuite libérée par ouverture des pinces (14, 14') et cette pièce de linge étant posée sur le transporteur d'amenée (1) au moins par une zone se raccordant au bord avant, **caractérisé en ce que** chaque fois avant la libération de la pièce de linge, on procède automatiquement :
- au contrôle du garnissage du transporteur d'amenée (1),
- lors de l'écartement de la pièce de linge, à la détermination de la largeur de celle-ci, dans la direction de la course de déplacement, et
- à la recherche, dans le garnissage du transporteur d'amenée (1), d'un vide suffisant qui atteint au moins la largeur de la pièce de linge, et les pinces (14, 14') étant déplacées de manière qu'après l'avoir trouvé, lorsque la pièce de linge est écartée, les pinces soient positionnées dans les limites du vide suffisant.

2. Procédé selon la revendication 1, **caractérisé en ce qu'**en cas de présence de plusieurs vides suffisants, les pinces (14, 14') sont positionnées à l'intérieur de celui qui est le plus proche de leur position initiale.

3. Procédé selon la revendication 1 ou 2, **caractérisé en ce que**, chaque fois avant la pose sur le transporteur d'amenée (1), le bord avant de la pièce de linge est avancé à une vitesse qui est supérieure à la vitesse de transport, pour être placée en un point de dépose de la pièce de linge.

4. Procédé selon l'une des revendications 1 à 3, **caractérisé en ce que** le contrôle du garnissage du transporteur d'amenée (1) s'effectue sur toute sa largeur et de façon pratiquement continue, au moyen d'un dispositif de surveillance.

5. Procédé selon la revendication 3 ou 4, **caractérisé en ce que** le contrôle du garnissage du transporteur d'amenée (1) s'effectue chaque fois en une position fixe, située en amont du point de pose dans la direction de transport, du transporteur d'amenée, et la présence d'un vide suffisant sur ce transporteur d'amenée étant chaque fois déterminée préalablement à un moment de dépose, à partir de ce contrôle.

6. Procédé selon l'une des revendications 2 à 5, **caractérisé en ce que**, pour rechercher un vide suffisant, on déplace chaque fois une première pince (14) d'une paire de pinces (13a, 13b), jusqu'à avoir trouvé un emplacement libre qui coïncide avec sa position et, ensuite, on continue le déplacement, alors que le transporteur d'amenée (1) est libre, jusqu'à ce que l'espacement entre la première pince (14) et ledit emplacement libre atteigne au moins la largeur d'une pièce de linge.

7. Procédé selon l'une quelconque des revendications 1 à 6, **caractérisé en ce que**, outre sa largeur, à titre de critère supplémentaire indiquant qu'un vide constitue un vide suffisant, on prend en compte le fait qu'il est situé dans les limites d'un intervalle déterminé ou dans les limites d'un de plusieurs intervalles déterminés de la course de déplacement.

8. Procédé selon l'une des revendications 1 à 7, **caractérisé en ce que**, jusqu'à l'écartement du bord avant, chaque fois seulement une première pince (14) de la paire de pinces (13a, 13b) est déplacée et la valeur de l'écartement est constaté, au moment auquel la deuxième pince (14') a été étirée depuis sa position initiale, à l'encontre de la force de retenue venant de l'effet exercé par la pièce de linge.

9. Procédé selon la revendication 8, **caractérisé en ce que** la largeur de la pièce de linge est déterminée à partir de la différence entre les positions de la première pince (14) et de la deuxième pince (14'), lorsque la deuxième pince (14') atteint une position décalée par rapport à sa position initiale.

10. Dispositif d'amenée pour mettre en oeuvre le procédé selon l'une des revendications 1 à 9, avec un transporteur d'amenée (1) et un dispositif d'écartement (12) ayant au moins une paire de pinces (13a, 13b) équipée de pinces (14, 14') pour saisir les angles d'une pièce de linge et la libérer, les pinces étant déplaçables, au moyen d'un dispositif d'entraînement, le long d'une course de déplacement, placée en amont du transporteur d'amenée (1) en observant dans la direction de transport, la course étant orientée transversalement par rapport à celui-ci, ainsi qu'un système de mesure de position pour surveiller la position chaque fois d'au moins une première pince (14) de chaque paire de pinces (13a, 13b), où une deuxième pince (14') de chaque paire de pinces (13a, 13b) n'est pas reliée, ou est reliée de façon désolidarisable, au dispositif d'entraînement, **caractérisé en ce que** le dispositif d'écartement (12) présente, à chaque paire de pinces (13a, 13b), un capteur de synchronisation (20a, 20b) pour surveiller la position de la deuxième pince (14') de la paire de pinces (13a, 13b), pour surveiller si elle se trouve ou non dans une position déterminée, décalée par rapport à sa position initiale.

11. Dispositif d'amenée selon la revendication 10, **caractérisé en ce que** le dispositif d'écartement (12) présente, à chaque paire de pinces (13a, 13b), un capteur de position (19a, 19b) qui surveille la deuxième pince (14') pour savoir si elle se trouve ou non à la position initiale.

12. Dispositif d'amenée selon la revendication 10 ou 11, **caractérisé en ce que** le capteur de synchronisation (20a, 20b) et, le cas échéant, le capteur de position (19a, 19b) sont chacun réalisés sous la forme d'interrupteurs de proximité.

13. Dispositif d'amenée selon l'une des revendications 10 à 12, **caractérisé en ce qu'**il comprend un dispositif de surveillance pour surveiller le garnissage du transporteur d'amenée (1), dispositif approprié pour appréhender au moins à une position le garnissage instantané du transporteur d'amenée (1), le long d'une ligne de surveillance s'étendant transversalement à la direction de transport.

14. Dispositif d'amenée selon la revendication 13, **caractérisé en ce que** le dispositif de surveillance comprend au moins un groupe de deux capteurs ou plus, répartis le long de la ligne de surveillance.

15. Dispositif d'amenée selon l'une des revendications 10 à 14, **caractérisé en ce que** le dispositif d'entraînement comprend à chaque paire de pinces (13a, 13b) un organe d'enveloppement, susceptible d'être entraîné le long de la course de déplacement, et la deuxième pince (14') est chaque fois reliée rigidement à un dispositif d'accouplement au moyen duquel elle est accouplée de façon désolidarisable à l'organe d'enveloppement.

16. Dispositif d'amenée selon la revendication 15, **caractérisé en ce que** le dispositif d'accouplement comprend une partie de serrage, déplaçable contre l'organe d'enveloppement, et un contre support (35, 37) disposé sur le côté opposé de l'organe d'enveloppement.

17. Dispositif d'amenée selon la revendication 16, **caractérisé en ce que** la partie de serrage est fixée sur un piston d'un vérin pneumatique (34, 36).

18. Dispositif d'amenée selon l'une des revendications 15 à 17, **caractérisé en ce qu'**une première pince (14) de chaque paire de pinces (13a, 13b) est respectivement reliée rigidement à l'organe d'enveloppement.

19. Dispositif d'amenée selon l'une des revendications 15 à 18, **caractérisé en ce que** le système de mesure de position comprend chaque fois un capteur de rotation (18a, 18b) qui surveille la position de l'organe d'enveloppement.
